# DEMANDE DE BREVET EUROPEEN

(11) **EP 3 988 709 A1**
(43) Date de publication de la demande: **27.04.2022**
(21) Numéro de dépôt: 21203513.3
(22) Date de dépôt: 19.10.2021
(51) Int. Cl.: D06F 81/10, D06F 83/00, D06F 81/00

(54) **TABLE A REPASSER, PROCEDE DE REPASSAGE ET HOUSSE.**

(30) Priorité: 23.10.2020 FR 2010912
(71) Demandeur: Van der Maas, Martijn Franciscus Maria, 5708 ZL Helmond (NL)
(72) Inventeur: CERAUDO, Rosario, 77760 Rumont (FR)
(74) Mandataire: Eidelsberg, Olivier Nathan

(57) **Abrégé**

Table à repasser comportant un plateau et un arceau ayant une première position de bordure du plateau, caractérisée en ce que l'arceau est monté de manière à pouvoir prendre une deuxième position, dans laquelle il ne borde plus le plateau.

## Description

La présente invention se rapporte aux tables à repasser et aux procédés de repassage.

De US4525942A, on connait une table à repasser comportant un plateau recouvert d'un matériau ne résistant pas à la chaleur et un élément repose fer en métal pouvant passer entre deux positions, une position de rangement et une position d'utilisation dans laquelle il repose contre le plateau à l'extrémité arrière de celui-ci en pouvant supporter un fer à repasser. Un arceau solidaire du repose fer est monté pivotant pour permettre le passage du repose fer d'une position à l'autre. Dans la position de rangement, l'arceau et l'élément repose fer sont rabattus au-dessus du plateau.

De DE202014105810, on connait une table à repasser comportant un plateau recouvert d'un matériau ne résistant pas à la chaleur et un élément repose fer en métal distinct du plateau et disposé à l'arrière de celui-ci. Un arceau aidant au repassage étant monté pivotant entre deux positions, une position de rangement dans laquelle il est rabattu contre l'élément repose fer et une position d'utilisation dans laquelle il repose contre le plateau.

L'invention vise une table à repasser qui facilite et améliore le repassage.

Suivant l'invention, la table à repasser est telle que définie à la revendication 1, des perfectionnements étant définis aux sous revendications 2 à 12.

Par border, on entend que l'arceau forme barrière en empêchant un fer à repasser de glisser hors du plateau.

Ainsi, l'arceau n'empêche la chute du fer à repasser que dans la première position. Dans la deuxième position, la totalité du plateau est dégagée, tant sur ses bords qu'au-dessus, et on peut donc le recouvrir ou y enfiler un vêtement, notamment une chemise ou un pull, pour repasser une face entière du vêtement sans avoir à le déplacer sur le plateau, notamment repasser le dos et les épaules d'une chemise, la surface utile du plateau étant donc augmentée.

En outre, l'arceau est proche de l'utilisateur et facilement accessible avec un fer à repasser à la main pour le mettre dans sa première position et poser le fer sur le repose-fer, sans être encombrant pour le repassage dans sa deuxième position.

Suivant un mode de réalisation préféré de l'invention, l'arceau est encliqueté à deux attaches fixées à la face inférieure du plateau.

Ainsi, l'arceau peut être retiré pour diminuer l'espace nécessaire au rangement de la table, puis encliqueté pour l'utilisation de la table.

Suivant un autre mode de réalisation de l'invention, l'arceau est monté pivotant par deux charnières fixées à la face inférieure du plateau.

Suivant un autre mode de réalisation de l'invention, l'arceau est monté coulissant le long de deux glissières verticales ou horizontales fixées à la face inférieure du plateau.

Suivant un mode de réalisation préféré de l'invention, les attaches comportent plusieurs rainures d'encliquetage de l'arceau, dont au moins une première rainure est parallèle aux faces latérales du plateau, au moins une deuxième rainure est inclinée vers le bas d'une face avant de l'attache, la plus éloignée de l'arceau, à une face arrière de l'attache, la plus proche de l'arceau. Les rainures étant orientées de manière à ce que la position de l'arceau dans la deuxième rainure soit un pivotement de la position de l'arceau dans la première rainure, d'un angle compris entre 20° et 60°. On encliquète ainsi l'arceau dans au moins deux positions différentes.

Suivant un mode de réalisation préféré de l'invention, les attaches comportent une troisième rainure symétrique de la deuxième rainure par rapport au plan médian de l'attache. Ainsi, les attaches sont identiques pour les deux côtés de la table, ce qui en facilite la production.

Suivant un mode de réalisation préféré de l'invention, les attaches sont fixées à la face inférieure du plateau, de manière à ce que, dans la première position, l'arceau entoure tout le bord de la partie repose-fer.

Suivant un mode de réalisation préféré de l'invention, l'arceau comporte un premier tronçon central suivi de deux branches symétriques par rapport au plan médian du tronçon central, chaque branche comportant successivement un deuxième tronçon latéral formant avec le tronçon central un premier plan imaginaire parallèle au plateau dans la première position ; un troisième tronçon incliné vers le bas hors du premier plan imaginaire ; un quatrième tronçon rectiligne dirigé vers l'intérieur du plateau ; et un cinquième tronçon d'encliquetage rectiligne, terminé par un coude formant butée, les deux cinquièmes tronçons formant un deuxième plan imaginaire parallèle au premier plan.

De préférence, le tronçon central de l'arceau a une longueur juste supérieure à la longueur de la face arrière du plateau, la longueur du deuxième tronçon est au moins égale à la longueur de la face latérale du repose-fer et la longueur du troisième tronçon est suffisante pour que le quatrième tronçon soit au niveau de l'attache.

La présente invention vise aussi un procédé pour repasser un vêtement, notamment une chemise, comprenant les stades suivants, effectués successivement dans l'ordre donné :
a) alors que le fer à repasser est posé sur le repose-fer et que l'arceau est dans la première position, on retire à la main le fer du plateau et on met l'arceau dans la deuxième position ;
b) on entoure du vêtement la partie repose-fer du plateau ou on l'y enfile ;
c) on repasse le vêtement ;
d) on retire le vêtement du plateau ; et
e) on met l'arceau dans la première position et on pose le fer sur le repose-fer.

Suivant un autre aspect de l'invention, indépendant des aspects de l'invention définis ci-dessus, et pouvant être mis en œuvre favorablement en combinaison avec ceux-ci ou formant en soi une invention indépendamment de ces autres aspects, une table à repasser comportant un plateau et un arceau ayant une première position de bordure d'une partie du plateau (4), est caractérisée en ce que l'arceau (1) est monté de manière à pouvoir prendre une deuxième position, dans laquelle il ne borde pas ladite partie du plateau (4), le plateau ayant une partie principale recouverte d'un premier matériau tandis que la partie du plateau bordée par l'arceau est recouverte d'un deuxième matériau plus résistant à la chaleur que le premier matériau, notamment de manière à pouvoir y recevoir un fer à repasser chaud, notamment dont la surface de repassage est portée à 200°C, pendant 10 minutes sans modification/détérioration du matériau.

En particulier, le plateau est recouvert d'une housse suivant encore un autre aspect de l'invention.

La housse suivant l'invention a une partie d'extrémité destinée à recouvrir ladite partie d'extrémité arrière, au moins cette partie de la housse étant plus résistante à la chaleur que le reste de la housse.

De préférence, La partie d'extrémité est en un deuxième matériau qui peut supporter le contact, par exemple au moins une minute, de préférence au moins 10 minutes avec le fer à repasser chaud, c'est-à-dire dont la surface de repassage est portée à une température comprise entre 150°C et 250°C, notamment 200°C, ce deuxième matériau étant constitué du premier matériau du reste de la housse, par exemple en coton, recouvert d'une couche d'enduction comportant un vernis formant matrice dans lequel sont incorporées des particules métalliques.

À titre d'exemple, on décrit maintenant un mode de réalisation préféré de l'invention en se reportant aux dessins, dans lesquels :
la figure 1 représente une vue en perspective de la partie repose-fer du plateau avec l'arceau en la première position ;
la figure 2 représente une vue en perspective de la partie repose-fer du plateau avec l'arceau en la deuxième position ;
la figure 3 représente une vue en perspective de la table à repasser et du fer à repasser posé sur la partie repose-fer entourée de l'arceau en la première position ;
la figure 4 représente une vue en perspective de l'attache, dans laquelle l'arceau est encliqueté en la première position ;
la figure 5 représente une vue en perspective de l'attache, dans laquelle l'arceau est encliqueté en la deuxième position ;
la figure 6 représente une vue en perspective de la table à repasser de la figure 3, la housse ayant deux parties en matériau différent étant représentée plus en détail ; et
la figure 7 représente la manière d'utiliser la table des figures 3 et 6 pour repasser une chemise suivant le procédé de repassage de l'invention.

La table à repasser comporte un plateau 4 recouvert d'une housse dont une partie arrière est en un matériau résistant à la chaleur formant une partie 7 repose-fer, entourée d'un arceau 1 encliqueté à des attaches 2a, 2b fixées de chaque côté de la face inférieure du plateau 4 de manière à ce que l'arceau 1 dans une première position entoure la partie 7 repose-fer et d'une partie 8 de repassage ayant une partie large, dans la continuité de la partie 7 repose-fer, avec ses faces parallèles l'une à l'autre et une partie plus étroite avec ses faces latérales se rejoignant à une extrémité coudée formant l'avant du plateau 4.

L'arceau 1 est une barrette métallique et est flexible de manière à être écarté, puis revenir dans sa position d'équilibre sans intervention extérieure. La largeur de la position d'équilibre est prévue plus petite que la distance entre les deux attaches 2a, 2b de manière à être fixé lorsqu'il est encliqueté dans les rainures 3a, 3b, 3c des attaches. Dans sa première position, l'arceau 1 borde le plateau 4 à une distance et une hauteur empêchant la chute d'un fer 5 glissant sur la partie 7 repose-fer. Les attaches 2a, 2b sont fixées sous le plateau 4 de manière à ce qu'aucune partie de l'arceau 1 ne borde le plateau 4 en sa deuxième position.

L'arceau 1 comporte un premier tronçon 11 central, de longueur juste supérieure à la longueur de la face arrière du plateau 4, suivi de deux branches symétriques par rapport au plan médian du tronçon 11 central, chaque branche comportant successivement un deuxième tronçon 12a, 12b latéral formant avec le tronçon 11 central un premier plan imaginaire parallèle au plan du plateau dans la première position, la longueur du deuxième tronçon 12a, 12b étant au moins égale à la longueur de la face latérale du repose-fer 7 ; un troisième tronçon 13a, 13b incliné vers le bas hors du premier plan de longueur suffisante pour le quatrième tronçon 14a, 14b rectiligne dirigé vers l'attache 2a, 2b soit au niveau de l'attache 2a, 2b ; et un cinquième tronçon 15a, 15b d'encliquetage rectiligne terminé par un coude formant butée 16a, 16b de manière à empêcher l'arceau 1 de glisser hors de la rainure 3a, 3b, 3c, les cinquièmes tronçons 15a, 15b formant un deuxième plan imaginaire parallèle au premier plan.

Chaque attache 2a, 2b est fixée par une vis traversant une première ouverture de l'attache permettant le passage de la vis 6, puis la tête de la vis est retenue par une deuxième ouverture permettant uniquement le passage de la tige de la vis. Chaque attache 2a, 2b comporte une rainure 3a rectiligne, dont les dimensions permettent l'encliquetage de l'arceau et deux autres rainures 3b, 3c inclinées symétriquement par rapport au plan médian de l'attache et dont les dimensions permettent l'encliquetage de l'arceau 1.

A la figure 6, on peut voir plus en détail une housse 20 recouvrant le plateau 4 de la table. La housse 20 comporte une partie 18 principale recouvrant la partie 8 principale du plateau et une partie 17 d'extrémité arrière recouvrant la partie 7 d'extrémité arrière du plateau 4 qui forme une partie repose fer sur laquelle on peut poser le fer à repasser même lorsqu'il est chaud, c'est-à-dire lorsque sa face de repassage est portée à une température apte à repasser, de l'ordre de 150° à 250°C.

La partie 18 principale de la housse 20 est en un premier matériau, par exemple en coton, qui ne peut pas supporter le contact prolongé (par exemple au moins une minute) avec le fer à repasser chaud sauf à se détériorer de manière définitive (formation de brûlures, noircissement et analogue, comme il est classique lorsqu'on laisse par erreur un fer à repasser chaud sur une housse en coton).

La partie 17 d'extrémité arrière est en un deuxième matériau qui peut supporter le contact, par exemple au moins une minute, de préférence au moins 10 minutes avec le fer à repasser chaud, c'est-à-dire dont la surface de repassage est portée à une température comprise entre 150°C et 250°C, notamment 200°C. Ce deuxième matériau est constitué du premier matériau de la partie principale, par exemple en coton, recouvert d'une couche d'enduction comportant un vernis formant matrice dans lequel sont incorporées des particules métalliques.

Pour réaliser la partie 17 d'extrémité, on pourra notamment se rapporter au brevet EP0378229B1 ou GB1091110 au nom de la demanderesse.

## Revendications

1. Table à repasser comportant un plateau (4) et un arceau (1) ayant une première position de bordure d'une partie (7) du plateau (4), **caractérisée en ce que** l'arceau (1) est monté de manière à pouvoir prendre une deuxième position, dans laquelle il ne borde pas ladite partie (7) du plateau (4) et est maintenu en dessous du plateau (4).

2. Table à repasser suivant la revendication 1, **caractérisée en ce que** la partie (7) est une partie d'extrémité arrière du plateau et forme une partie repose fer.

3. Table à repasser suivant l'une des revendications précédentes, **caractérisée en ce que** le plateau est recouvert d'une housse (14), la housse (14) ayant une partie (17) recouvrant ladite partie (7), au moins cette partie (17) de la housse (14) étant résistante à la chaleur.

4. Table à repasser suivant la revendication 3, **caractérisée en ce que** la housse (14) est en un premier matériau de base, par exemple en coton, et la partie (17) comporte, déposée sur le premier matériau de base, une enduction comportant une couche de liant de type vernis formant matrice dans laquelle sont incorporées des particules métalliques.

5. Table à repasser suivant l'une des revendications précédentes, **caractérisée en ce que** l'arceau (1) est encliqueté à deux attaches (2a, 2b) fixées à la face inférieure du plateau (4).

6. Table à repasser suivant la revendication 5, **caractérisée en ce que** les attaches (2a, 2b) comportent plusieurs rainures d'encliquetage de l'arceau (1), dont au moins une première rainure (3a) est parallèle aux faces latérales du plateau (4), au moins une deuxième rainure (3b) est inclinée vers le bas d'une face avant de l'attache, la plus éloignée de l'arceau, à une face arrière de l'attache, la plus proche de l'arceau, les rainures étant orientées de manière à ce que la position de l'arceau dans la deuxième rainure soit un pivotement de la position de l'arceau dans la première rainure, d'un angle compris entre 20° et 60°.

7. Table à repasser suivant la revendication 5 ou 6, **caractérisée en ce que** les attaches (2a, 2b) comportent au moins une troisième rainure (3c) symétrique de la deuxième rainure (3b) par rapport au plan médian de l'attache.

8. Table à repasser suivant l'une des revendications 5 à 7, **caractérisée en ce que** les attaches (2a, 2b) sont fixées à la face inférieure du plateau de manière à ce que, dans la première position, l'arceau entoure tout le bord de la partie (7) du plateau (4).

9. Table à repasser suivant l'une des revendications précédentes, **caractérisée en ce que** l'arceau (1) comporte un premier tronçon (11) central suivi de deux branches symétriques par rapport au plan médian du tronçon central, chaque branche comportant successivement un deuxième tronçon (12a,12b) latéral formant avec le tronçon central un premier plan imaginaire parallèle au plateau (4) dans la première position ; un troisième tronçon (13a, 13b) incliné vers le bas hors du premier plan imaginaire ; un quatrième tronçon (14a, 14b) rectiligne dirigé vers l'intérieur du plateau ; et un cinquième tronçon (15a, 15b) d'encliquetage rectiligne, terminé par un coude formant butée (16a, 16b), les deux cinquièmes tronçons formant un deuxième plan imaginaire parallèle au premier plan.

10. Table à repasser suivant la revendication 9, **caractérisée en ce que** le tronçon (11) central de l'arceau (1) a une longueur juste supérieure à la longueur de la face arrière du plateau (4), la longueur du deuxième tronçon (12a, 12b) est au moins égale à la longueur de la face latérale du repose-fer (7) et la longueur du troisième tronçon (13a, 13b) est suffisante pour que le quatrième tronçon (14a, 14b) soit au niveau de l'attache (2a, 2b).

11. Procédé pour repasser un vêtement, notamment une chemise, à l'aide d'une table à repasser suivant l'une des revendications précédentes, comprenant les stades suivants, effectués successivement dans l'ordre donné :
a) alors que le fer (5) à repasser est posé sur la partie (7) repose-fer et que l'arceau (1) est dans la première position, on retire à la main le fer du plateau et on met l'arceau dans la deuxième position ;
b) on entoure du vêtement la partie (7) repose-fer du plateau ou on l'y enfile ;
c) on repasse le vêtement ;
d) on retire le vêtement du plateau ; et
e) on met l'arceau dans la première position et on pose le fer sur le repose-fer.

12. Housse destinée à recouvrir un plateau d'une table à repasser suivant l'une des revendications précédentes 1 à 10.
